# EUROPÄISCHE PATENTSCHRIFT

(11) **EP 0 693 269 B1**
(45) Veröffentlichungstag und Bekanntmachung des Hinweises auf die Patenterteilung: **01.09.1999**
(21) Anmeldenummer: 95110888.5
(22) Anmeldetag: 12.07.1995
(51) Int. Cl.: A47L 13/20

(54) **Verfahren zur Herstellung einer auswechselbaren Textilbespannung für Reinigungsgeräte und nach diesem Verfahren hergestellte Textilbespannung**
Method of producing a replaceable textile covering for cleaning apparatus and textile covering made by this method
Procédé pour la fabrication d'un recouvrement textile interchangeable pour appareils de nettoyage et recouvrement textile fabriqué par ce procédé

(30) Priorität: 19.07.1994 DE 4425520
(43) Veröffentlichungstag der Anmeldung: 24.01.1996
(73) Patentinhaber: LEIFHEIT Aktiengesellschaft, D-56377 Nassau (DE)
(72) Erfinder: Leber, Klaus, D-65527 Niedernhausen (DE); Ohm, Heinz Josef, D-65550 Limburg (DE); Pakusa, Norbert, D-56377 Schweighausen (DE)

(56) Entgegenhaltungen:
- EP-A- 0 685 197
- DE-C- 3 139 245
- DE-U- 9 307 697
- DE-U- 9 313 981

## Beschreibung

Die Erfindung betrifft ein Verfahren zur Herstellung einer auswechselbaren Textilbespannung für Reinigungsgeräte, insbesondere Fußbodenwischer, und nach diesem Verfahren hergestellte Textilbespannungen mit Einrichtungen zur Befestigung an einem Halterahmen entsprechend dem Oberbegriff des Anspruchs 1.

Aus der GB-A-736 847 ist eine Textilbespannung bekannt, bei der das Grundgewebe, das mit Fransen versehen ist, mit einem umgeschlagenen Rand über den Halterahmen übersteht. Da das Grundgewebe härter ist als die Fransen, besteht die Gefahr, daß beim Wischen um Möbelbeine und -sockel diese beschädigt werden.

Bei einer anderen bekannten, mit einem Flor auf der Wischseite versehenen Textilbespannung gemäß der DE-A-31 39 245 ist auf allen Seiten ein etwa 5 cm breiter Rand gebildet, der durch Umschlagen nach oben und innen und durch Vernähen oder Verkleben versteift ist. Durch das Umschlagen wird vermieden, daß das Grundgewebe mit der Fußleiste und mit Möbelfüßen oder -sockeln in Berührung kommt, es sollen aber gleichzeitig diese Teile durch den Flor mitgereinigt werden. Nachteilig ist bei dieser Textilbespannung der durch das Umschlagen der Ränder bedingte hohe Materialverbrauch des teueren Florstoffes und die arbeitsintensive Handfertigung. Auch hat sich in der Praxis gezeigt, daß der steife, breite und im feuchten Zustand schwere Rand die gestellte Aufgabe der Fußleistenreinigung nur unvollkommen löst.

Aufgabe der Erfindung ist es, ein Verfahren zu schaffen, mit dem kostengünstig eine Textilbespannung hergestellt werden kann, bei der ein Verkratzen der Fußleisten und von Möbelteilen im Bodenbereich zuverlässig verhindert ist, eine einwandfreie Reinigung auch profilierter Fußleisten sichergestellt ist und die auch nach längerer Nutzungsdauer ein ansehnliches Aussehen hat.

Diese Aufgabe wird erfindungsgemäß durch die im Kennzeichen des Anspruchs 1 angegebenen Merkmale gelöst.

Mit dem erfindungsgemäßen Verfahren kann auf einfache und kostengünstige Weise eine Textilbespannung mit einem Flor auf der Rückseite des Grundgewebes zumindest im Randbereich hergestellt werden, ohne daß es eines Umschlagen des Randes bedarf. Dadurch wird der Materialbedarf an Florstoff auf die eigentliche Wischfläche beschränkt und ist der Rand auch im nassen Zustand leicht, so daß er sich sicher zur Fußleistenreinigung aufstellt. Durch die Fixierung der eingetufteten Florfäden mittels des Bindemittels wird sichergestellt, daß diese Fäden beim Gebrauch der Textilbespannung nicht aus dem Grundgewebe herausgezogen werden.

Als Bindemittel können in das Grundgewebe Fasern mit einer niedrigen Schmelztemperatur von etwa 110°C bis 140°C eingebracht werden, die nach dem Tuftvorgang durch entsprechendes Erhitzen aktiviert werden, also schmelzen oder in einen weichplastischen Zustand übergehen und nach dem Wiedererhärten die getufteten Florfäden stabilisieren.

Nach einem anderen Vorschlag der Erfindung kann als Bindemittel eine lufttrocknende Kleberschicht auf die Rückseite des Grundgewebes aufgetragen werden, die nach dem Tuftvorgang durch Erhitzen aktiviert wird und die getufteten Florfäden stabilisiert. Diese Kleberschicht kann von einer Kleberfolie gebildet werden, die mitgetuftet wird.

Nach einem weiteren Vorschlag der Erfindung kann die Stabilisierung der getufteten Florfäden durch einen auf die Rückseite des Grundgewebes vor dem Tuften aufgebrachten Zweikomponentenklebers erfolgen, der nach dem Tuften in äußerst kurzer Zeit durch Hochfrequenz ausgehärtet wird. Dadurch wird sichergestellt, daß die Florfäden nicht beeinträchtigt werden.

Die Einrichtung zur Befestigung am Halterahmen kann aus einem Band bestehen, das an beiden Ende durch Umschlagen und seitlicher Vernähen mit Aufnahmetaschen versehen wird und als vorgefertigte Einheit zwischen den Randstreifen auf der Rückseite der Textilbespannung, diese versteifend, angebracht wird. Dies kann durch Nähen oder durch das die getufteten Florfäden stabilisierende Bindemittel erfolgen. Auf diese Weise wird mit geringem Aufwand eine kostengünstige Herstellung einer im Wischbereich versteiften, am Rand jedoch auch in nassen Zustand leichten und anschmiegsamen und zuverlässig am Halterahmen zu befestigende Textilbespannung ermöglicht.

Ein Ausführungsbeispiel einer nach dem erfindungsgemäßen Verfahren hergestellten Textilbespannung wird im folgenden anhand der Zeichnungen erläutert. Es zeigt:
- Fig. 1: eine Draufsicht eines Fußbodenwischers mit einer an einem Halterahmen angebrachten Textilbespannung, und
- Fig. 2: einen Schnitt durch die Textilbespannung.

Ein im Ausführungsbeispiel als Fußbodenwischer ausgebildetes Reinigungsgerät 1 weist einen kardanisch an einer Platte 2 angelenkten Stiel 3 und einen Halterahmen 4 für eine Textilbespannung 5 auf. Der Halterahmen 4 besteht aus zwei Bügeln 6, die schwenkbar an der Platte 2 befestigt sind, so daß diese Bügel in Taschen 7 auf der Rückseite der Textilbespannung eingeführtr werden können. Die Textilbespannung 5 überragt den Halterahmen 4 allseitig mit einem Rand 8.

Wie aus Fig. 2 ersichtlich ist, besteht die Textilbespannung 4 aus einem Grundgewebe 9, das auf der Vorderseite (Wischseite) 10 mit Florfäden 11 versehen ist, die mit allen gängigen Verfahren, beispielsweise nach dem Plüschverfahren, eingebracht werden. Auf der Rückseite 12 sind in den Randbereich 8 des Grundgewebes 9 Florfäden 13 eingetuftet, die kürzer sein können als die Florfäden 11 und auch eine andere Beschaffenheit haben, beispielsweise weicher sein können, um eine schonende Reinigung von Fußleisten und Möbelfüßen oder - sockeln zu gewährleisten. Um die getufteten Florfäden 13 fest mit dem Grundgewebe 9 zu verbinden, wird das Grundgewebe vor dem Tuftvorgang, wie vorher beschrieben, mit einem durch Wärme und/oder durch einen Härter aktivierbaren Bindemittel versetzt bzw. beschichtet, das nach dem Tuftvorgang zum Einbinden der getufteten Florfäden aktiviert wird.

Die Taschen 7, die zur Aufnahme der Bügel 6 des Halterahmens 2 dienen, werden dadurch gebildet, daß ein Band 14 an seinen Enden umgeschlagen ist und diese Enden seitlich vernäht sind. Dieses Band entspricht in seinen Abmessungen der Wischfläche zwischen den Rändern 8 der Textilbespannung, also etwa den Abmessungen des Halterahmens 2. Das Band 14 wird mit den Taschen 7 vorgefertigt und an der Rückseite 12 der Textilbespannung durch Nähen, vorzugsweise jedoch durch das die Florfäden 13 stabilisierende Bindemittel befestigt. Das Band 14 versteift so die Wischfläche, während der Rand 8 weich und anschiegsam bleibt.

## Patentansprüche

1. Verfahren zur Herstellung einer auswechselbaren Textilbespannung für Reinigungsgeräte (1), die Einrichtungen zur Befestigung an einem Halterahmen (4) aufweist und aus einem Grundgewebe (9) besteht, an dem gegen die zu reinigende Fläche (10) gerichtete, eng angeordnete Florfäden (11) befestigt sind, und das die Auflagefläche für den Halterahmen mit einem Randstreifen (8) allseitig überragt, **dadurch gekennzeichnet**, daß die Rückseite (12) der Textilbespannung zumindest im Bereich des Randstreifens (8) mit durch eine Tuftigmaschine eingebrachten Florfäden (13) versehen wird, wobei das Grundgewebe vor dem Tuftvorgang mit einem durch Wärme und /oder einen Härter aktivierbaren Bindemittel versehen bzw. beschichtet wird, das nach dem Tuftvorgang zum Einbinden der getufteten Florfäden (11, 13) aktiviert wird, und daß zwischen den Randstreifen (8) die Befestigungseinrichtungen (7, 14) angenäht und/oder durch das Bindemittel mit der Rückseite verbunden werden.

2. Verfahren nach Anspruch 1, dadurch gekennzeichnet, daß als Bindemittel in das Grundgewebe Fasern mit einer Schmelztemperatur von etwa 110°C bis 140°C eingebracht werden, die nach dem Tuftvorgang durch entsprechendes Erhitzen aktiviert werden und nach dem Wiedererhärten die getufteten Florfäden (11, 13) stabilisieren.

3. Verfahren nach Anspruch 1, dadurch gekennzeichnet, daß als Bindemittel auf die Rückseite des Grundgewebes eine lufttrocknende Kleberschicht aufgetragen wird, die nach dem Tuftvorgang durch Erhitzen aktiviert wird und die getufteten Fäden (11, 13) stablisiert.

4. Verfahren nach Anspruch 3, dadurch gekennzeichnet, daß die Kleberschicht in Form einer Kleberfolie mitgetuftet wird.

5. Verfahren nach Anspruch 1, dadurch gekennzeichnet, daß als Bindemittel ein Zweikomponentenkleber verwendet wird, der nach dem Tuftvorgang durch Hochfrequenz ausgehärtet wird.

6. Verfahren nach einem der Ansprüche 1 bis 5, dadurch gekennzeichnet, daß zur Bildung der Befestigungseinrichtungen ein Band (14) an beiden Enden durch Umschlagen und seitliches Vernähen mit Aufnahemtaschen (7) versehen und als vorgefertigte Einheit auf der Rückseite des Grundgewebes, dieses versteifend, angebracht wird.

7. Textilbespannung, hergestellt nach einem oder mehreren der vorhergehenden Ansprüche.

## Claims

1. Method for producing an exchangeable textile stretch covering for cleaning appliances (1), which covering has devices for fastening to a holding frame (4) and consists of a basic fabric (9), to which closely arranged pile threads (11), directed towards the surface (10) to be cleaned, are fastened, and which projects with an edge strip (8) beyond the supporting surface of the holding frame all around, characterized in that the backside (12) of the textile stretch covering is provided, at least in the region of the edge strip (8), with pile threads (13) introduced by a tufting machine, the basic fabric being provided or coated, before the tufting operation, with a binder which is activatable by means of heat and/or a curing agent and which, after the tufting operation, is activated in order to bind in the tufted pile threads (11, 13) and in that the fastening devices (7, 14) are sewn on between the edge strips (8) and/or are connected to the backside by means of the binder.

2. Method according to Claim 1, characterized in that fibres with a melting temperature of about 110°C to 140°C are introduced as a binder into the basic fabric, the said fibres being activated by corresponding heating after the tufting operation and stabilising the tufted pile threads (11, 13) after recuring.

3. Method according to Claim 1, characterized in that an air-drying adhesive layer is applied as a binder to the backside of the basic fabric, the said adhesive layer being activated by heating after the tufting operation and stabilising the tufted threads (11, 13).

4. Method according to Claim 3, characterized in that the adhesive layer is co-tufted in the form of an adhesive film.

5. Method according to Claim 1, characterized in that a two-component adhesive is used as a binder and is cured by high frequency after the tufting operation.

6. Method according to one of Claims 1 to 5, characterized in that, in order to form the fastening devices, a tape (14) is provided at both ends with receiving pockets (7) by being folded round and sewn together laterally and is attached as a prefabricated unit to the backside of the basic fabric so as to stiffen the latter.

7. Textile stretch covering, produced according to one or more of the preceding claims.

## Revendications

1. Procédé pour la fabrication d'un recouvrement textile interchangeable pour appareils de nettoyage (1), qui présente des dispositifs en vue de la fixation à un cadre de retenue (4) et est constitué d'un tissu de base (9) auquel sont fixés des fils de poil (11) à agencement serré, dirigés vers la surface (10) à nettoyer, et qui dépasse de toutes parts, par une bande marginale (8), au-delà de la surface d'appui destinée au cadre de retenue, caractérisé par le fait que la face postérieure (12) du recouvrement textile est pourvue, au moins dans la région de la bande marginale (8), de fils de poil (13) insérés au moyen d'une machine de tuftage, le tissu de base étant respectivement imprégné ou revêtu, préalablement au processus de tuftage, par un liant qui peut être activé par la chaleur et/ou par un durcisseur et qui est activé, à l'issue du processus de tuftage, en vue de la liaison des fils de poil tuftés (11, 13) ; et par le fait que les dispositifs de fixation (7, 14) sont rapportés par couture entre les bandes marginales (8) et/ou sont reliés à la face postérieure par l'intermédiaire du liant.

2. Procédé selon la revendication 1, caractérisé par le fait que des fibres présentant une température de fusion d'environ 110°C à 140°C, insérées dans le tissu de base en tant que liant, sont activées par chauffage correspondant à l'issue du processus de tuftage, puis stabilisent les fils de poil tuftés (11, 13) après avoir durci de nouveau.

3. Procédé selon la revendication 1, caractérisé par le fait qu'une couche d'adhésif séchant sous l'effet de l'air, déposée en tant que liant sur la face postérieure du tissu de base, est activée par chauffage à l'issue du processus de tuftage et stabilise les fils tuftés (11, 13).

4. Procédé selon la revendication 3, caractérisé par le fait que la couche d'adhésif est tuftée conjointement sous la forme d'une feuille d'adhésif.

5. Procédé selon la revendication 1, caractérisé par le fait qu'on utilise, en tant que liant, un adhésif à deux composants qui est durci par haute fréquence à l'issue du processus de tuftage.

6. Procédé selon l'une des revendications 1 à 5, caractérisé par le fait que, pour former les dispositifs de fixation, un ruban (14) est pourvu de logements (7) aux deux extrémités, par rabat et couture latérale, puis est déposé, en tant qu'ensemble unitaire préfabriqué, sur la face postérieure du tissu de base, en rigidifiant ce dernier.

7. Recouvrement textile fabriqué conformément à l'une ou plusieurs des revendications précédentes.
